# FASCICULE DE BREVET EUROPEEN

(11) **EP 1 073 814 B1**
(45) Date de publication et mention de la délivrance du brevet: **27.02.2002**
(21) Numéro de dépôt: 99915382.8
(22) Date de dépôt: 15.04.1999
(51) Int. Cl.: E04G 21/32

(54) **DISPOSITIF DE PROTECTION SOUS FORME D'UNE BARRIERE**
SCHUTZGELÄNDER
PROTECTIVE DEVICE IN THE FORM OF A BARRIER

(30) Priorité: 21.04.1998 EP 98870090
(43) Date de publication de la demande: 07.02.2001
(73) Titulaire: Gantry S.A., 1400 Nivelles (BE); Couvreur, Thierry, 1420 Braine l'Alleud (BE); Lemaire, Guy, 1440 Wauthier Braine (BE)
(72) Inventeur: COUVREUR, Thierry, B-1420 Braine l'Alleud (BE); LEMAIRE, Guy, B-1440 Wauthier Braine (BE)
(74) Mandataire: Van Malderen, Joelle
(86) Numéro de dépôt international: BE9900051
(87) Numéro de publication internationale: WO9954573

(56) Documents cités:
- WO-A-90/02860
- FR-A- 1 599 463
- FR-A- 2 421 247
- FR-A- 2 486 988
- FR-A- 2 552 525
- FR-A- 2 680 534
- GB-A- 1 571 796
- US-A- 5 182 889

## Description

### Objet de l'invention

La présente invention se rapporte à un dispositif de protection se présentant sous la forme d'une barrière mise en place sur un ouvrage afin de prévenir la chute de personnes se déplaçant sur cet ouvrage.

Ce dispositif de protection comprend, lorsqu'il est assemblé, au moins deux supports ou montants verticaux reliés entre eux par au moins une lisse et fixés chacun à l'ouvrage à l'aide d'un élément de fixation.

### Arrière-plan technologique à la base de l'invention

De nombreux dispositifs de protection ont été proposés afin d'augmenter la sécurité des ouvriers sur des chantiers. En particulier, divers dispositifs qui peuvent être fixés de manière permanente ou non sur un support ont été décrits.

Le document WO95/34719 décrit un exemple qui permet la fixation sur un rail de poteaux eux-mêmes reliés entre eux par des lisses. Il convient de noter que la fixation est particulièrement complexe et requiert le placement d'un grand nombre de pièces différentes. En outre, le démontage étant relativement peu aisé, ce genre de barrière ne peut être considérée comme un garde-corps provisoire et sera habituellement placée de manière définitive.

La demande de brevet EP-A-0059154 décrit un garde-corps escamotable de plate-forme, comprenant plusieurs montants supports qui sont articulés à l'une de leurs extrémités. Ces montants sont disposés dans une butée aménagée et sont immobilisés en position normale par une clé solidaire de la face articulée.

On connaît également un garde-corps dans lequel des panneaux ou des barreaux sont maintenus entre une lisse supérieure et une lisse inférieure, qui sont elles-mêmes fixées par des attaches à des montants verticaux. Ces montants verticaux sont ancrés dans le sol.

On observe que la plupart de ces dispositifs ne permettent pas toujours un placement provisoire.

Actuellement, pour effectuer des interventions en hauteur, on assure la sécurité des travailleurs par l'utilisation de harnais et d'une ligne de vie. Toutefois, ces lignes de vie ne sont généralement prévues que pour pouvoir supporter le poids de trois personnes au maximum. Elles sont en réalité prévues comme moyen de protection en cas d'inspection occasionnelle du chantier et non en cas d'intervention. De plus, on observe que dans certains cas, pour des raisons de confort et/ou négligence, certains ouvriers ne s'y accrochent pas, ce qui rend caduque ce moyen de protection.

Le document WO90/02860 décrit des moyens permettant la pose de barrières de sécurité entre autres. Ces moyens sont constitués par un nombre relativement important de pièces différentes qui permettent le positionnement vertical de montants qui doivent s'emboîter dans un support présentant une rainure en forme de L. Dans cette rainure, un élément allongé solidaire du montant y est introduit et un léger mouvement de rotation selon un axe horizontal est effectué sur l'élément allongé. Ensuite, ce dernier élément est maintenu en place à l'aide de petites cales afin d'empêcher son retrait ou déplacement. Il ne s'agit en aucun cas d'un dispositif de protection "autobloquant".

Le document US-A-5 182 889 décrit un système de barrière comprenant des montants, chaque montant étant fixé au plan de l'ouvrage par un système de lisses. Un filet est disposé le long des montants pour créer la barrière. Dans une forme particulière d'exécution, les montants correspondent à des poteaux fixés au plan de l'ouvrage, au moyen d'un élément de fixation correspondant à un plat avec une ouverture au niveau de laquelle le poteau est vissé. Ce dispositif présente l'inconvénient de ne pas être facilement et rapidement installable et démontable.

Le document FR-A- 2 680 534 décrit un dispositif de protection de personnes contre les chutes constitué de deux cadres formant garde-corps, chaque cadre étant composé d'une lisse, d'une sous-lisse et d'une plinthe dont le coulissement l'un part rapport à l'autre permet une adaptabilité de la protection aux longueurs de zones à protéger.

### Buts de l'invention

La présente invention vise à proposer tout d'abord un dispositif qui permet d'accroître la sécurité de personnes se déplaçant et travaillant sur des ouvrages ou chantiers, plus particulièrement situés en hauteur, qui ne présente pas les inconvénients de l'état de la technique.

La présente invention vise donc à proposer un dispositif simple qui comporte un nombre limité de pièces qui, lorsqu'elles sont assemblées entre elles, permettent de réaliser un système de protection "autobloquant", c'est-à-dire qui permet d'éviter un démontage ou une désolidarisation intempestive ou imprévue des pièces constituant le dispositif de protection.

La présente invention vise également à proposer un système qui soit de type provisoire, c'est-à-dire qui permette un démontage aisé et rapide des divers composants.

### Principaux éléments caractéristiques de l'invention

La présente invention se rapporte tout d'abord à un dispositif de protection autobloquant de type garde-corps disposé sur un ouvrage, éventuellement de manière provisoire, comprenant au moins deux supports ou montants qui seront placés selon un axe substantiellement perpendiculaire par rapport au plan de l'ouvrage à équiper de protections, les montants étant fixés chacun à l'aide d'un élément de fixation au plan de l'ouvrage. Le dispositif comprend en outre au moins une lisse qui assure une solidarisation entre les deux supports ou montants, le dispositif de protection étant caractérisé par le fait que l'élément de fixation présente une ouverture qui est réalisée de manière qu'une extrémité du support ou montant puisse y pénétrer selon une première direction et ne puisse sortir de cette ouverture et/ou se désolidariser de l'élément de fixation après rotation autour d'un axe parallèle à l'axe substantiellement perpendiculaire par rapport au plan de l'ouvrage vers une seconde direction.

La lisse est maintenue de manière solidaire audit support ou montant à l'aide de moyens de fixation en empêchant la rotation desdits supports ou montants après solidarisation. Ceci permet d'empêcher que l'extrémité du support ou montant ne quitte l'ouverture de l'élément de fixation. Ces moyens de fixation sont constitués par des taquets supérieurs qui présentent une géométrie telle que la lisse ne peut être désolidarisée des supports ou montants qu'après soulèvement et rotation.

De préférence, ledit support ou montant présente à l'une de ses extrémités un embout apte à pénétrer dans l'ouverture de l'élément de fixation, cet embout présentant en section de préférence perpendiculaire à la première direction au moins une dimension inférieure à celle obtenue en section de préférence perpendiculaire à la deuxième direction.

Le dispositif peut éventuellement comprendre une plinthe, qui pourra également être placée entre au moins deux supports ou montants déjà fixés grâce à l'élément de fixation sur l'ouvrage à équiper de protections.

La présente invention se rapporte également à chacun des éléments constitutifs du dispositif de l'invention tels que repris ci-dessus.

La présente invention se rapporte finalement à un procédé de montage d'un dispositif de protection tel que décrit précédemment, caractérisé en ce l'on fixe, de préférence de manière permanente, au moins deux éléments de fixation sur un ouvrage à protéger, en ce que l'on dispose (place) dans une ouverture prévue de chacun des éléments de fixation une extrémité dudit support ou montant en introduisant ladite extrémité dans l'ouverture de l'élément de fixation selon une première direction, en ce que l'on effectue une rotation du support ou montant selon un axe de rotation parallèle à l'axe de positionnement du support ou montant vers une seconde direction, bloquant ainsi ledit support ou montant dans l'élément de fixation, en ce que l'on accroche ensuite au moins une lisse, assurant une solidarisation entre au moins deux supports ou montants disposés (placés) comme décrit ci-dessus, et éventuellement en ce que l'on place une plinthe, directement au niveau de l'ouvrage, entre les mêmes supports ou montants disposés (placés) comme décrit ci-dessus.

### Brève description des figures

- La figure 1: représente une vue d'ensemble en perspective du dispositif de protection selon la présente invention déjà monté et placé sur l'ouvrage à équiper de protections.
- Les figures 2: représentent une vue de l'élément de fixation avant et après son placement sur l'ouvrage à protéger.
- Les figures 3: représentent une vue en coupe de l'élément de fixation en position montage et en position blocage.
- Les figures 4 à 6: représentent chaque fois une vue en perspective selon les différentes étapes du procédé de montage selon la présente invention permettant le placement respectivement d'un support ou montant, d'une lisse et d'une plinthe tels que représentés à la figure 1.

### Description détaillée de la présente invention

La figure 1 représente une vue d'ensemble du dispositif de fixation selon la présente invention. Ce dispositif de fixation 1 comprend tout d'abord au moins deux éléments de fixation 4 appelés également "cloches" du fait de leur forme particulière qui est ouverte sur leur face inférieure qui sera placée directement en contact avec l'ouvrage 2 à protéger. Le dispositif comprend en outre au moins deux supports ou montants 3 qui seront placés verticalement et entre lesquels va se fixer horizontalement au moins une lisse 5 et éventuellement une plinthe 9 assurant la solidarisation desdits supports ou montants.

Comme il apparaît dans la figure 1, le dispositif comprend deux supports ou montants 3 qui sont placés selon un axe β essentiellement perpendiculaire au plan α de l'ouvrage 2 à protéger. On entend par "plan α de l'ouvrage 2", le plan de la surface essentielle de l'ouvrage 2. Le plan α d'un ouvrage sera déterminé par rapport à la bordure d'un bâtiment, la bordure des marches d'un escalier, les bordures supérieure et inférieure d'un plan incliné, etc.

Le placement des différents composants du dispositif de protection s'effectue comme suit : tout d'abord, on prévoit la fixation d'au moins deux éléments de fixation 4 directement sur l'ouvrage 2 à équiper de protections, qui peut être un rail, une plate-forme, un escalier, ou tout autre support présentant une surface, substantiellement horizontale (par rapport à l'axe vertical d'un fil à plomb).

On peut toutefois envisager d'utiliser le dispositif et le procédé selon l'invention pour établir une protection de type garde-corps d'un ouvrage incliné, de type escalier ou plan incliné. Dans ce cas, on tiendra compte de la surface substantiellement horizontale constituée par les paliers supérieur et inférieur desdits plans inclinés sur lesquels seront fixés les éléments de fixation 4 susmentionnés.

De préférence, les éléments de fixation 4 sont solidarisés à l'ouvrage 2 de manière permanente par des moyens connus en soi, qui peuvent être tout simplement une soudure dans le cas d'éléments métalliques, ou la solidarisation à l'aide de rivets, vis, boulons et écrous.

De préférence, on placera ces différents éléments de fixation 4 juste sur le bord de l'ouvrage 2, de manière à permettre une introduction plus aisée des montants ou supports 3.

Selon une caractéristique particulièrement importante de la présente invention, cet élément de fixation 4, qui est représenté plus en détails aux figures 2 et 3, présente une ouverture 6 qui possède une forme asymétrique. Plus particulièrement, l'ouverture 6 dans l'élément de fixation présente en section de préférence perpendiculaire à une première direction V1 au moins une dimension moins importante que celle obtenue en section de préférence perpendiculaire à une seconde direction V2, la première direction V1 étant appelée communément la direction d'introduction du support ou montant, tandis que la seconde direction V2 est appelée communément la direction de blocage.

Cette caractéristique permettra de solidariser de manière autobloquante un support ou montant 3 placé "verticalement" dans l'élément de fixation 4 et d'empêcher son extraction hors de ce dernier.

Cet autoblocage (ou autoverrouillage) du système permet que celui-ci ne soit démonté qu'en suivant scrupuleusement la séquence des opérations de démontage contraire à celle de montage. Par le simple assemblage de la lisse, on complète l'installation du dispositif de protection en verrouillant l'ensemble.

A cette fin, on dispose une extrémité 13 du support ou montant 3 en le faisant pénétrer dans l'ouverture 6 de l'élément de fixation 4 selon la direction d'introduction V1 (figure 4a), on effectue ensuite une rotation autour d'un axe de rotation β' parallèle à l'axe β (figure 4b) dudit support ou montant 3, vers une seconde direction V2, qui est la direction de blocage.

Afin de solidariser de manière autobloquante le support ou montant 3 à l'élément de fixation 4, on prévoit que l'extrémité 13 dudit support ou montant 3 présente un embout apte à pénétrer dans l'ouverture 6 de l'élément de fixation 4 et présentant en section perpendiculaire à la première direction V1 au moins une dimension moins importante que celle obtenue en section perpendiculairement à la seconde direction V2. Ceci exclut le fait que le support ou montant 3 placé verticalement, lorsqu'il est placé dans la seconde direction V2, ne sorte de l'élément de fixation 4 (figure 4c).

De préférence, les supports ou montants 3 placés verticalement sont en porte à faux par rapport à l'ouvrage 2 à protéger, de manière à encore faciliter le placement de ceux-ci dans les éléments de fixation 4 correspondants et donc l'introduction de l'extrémité 13 dudit support ou montant 3 dans l'ouverture 6 de l'élément de fixation 4 correspondant.

Le dispositif ne sera totalement autobloquant que si on empêche la rotation des différents supports ou montants 3 placés verticalement. Ceci est réalisé par le placement d'au moins une lisse 5 entre au moins deux supports ou montants 3 consécutifs.

Selon une forme d'exécution plus particulièrement représentée aux figures 5, on dispose une lisse 5 entre deux supports ou montants 3 adjacents en la disposant dans des taquets 15 prévus sur chacun des supports ou montants 3 placés verticalement (figure 5a).

De préférence, on pose le côté supérieur de la lisse 5 sur les taquets 15 en inclinant celle-ci d'un certain angle afin de permettre l'introduction du bord de la lisse 5 dans lesdits taquets 15 (figure 5b). Ensuite, on rabat ladite lisse 5 vers les supports ou montants 3 et on la laisse se déplacer verticalement vers le bas tout simplement par gravité (figure 5c).

De cette manière, on empêchera la rotation desdits supports ou montants. Pour démonter la lisse, il est nécessaire d'effectuer un soulèvement et une rotation autour d'un axe horizontal pour la dégager de son support. Cette séquence empêche un démontage intempestif. Ce n'est qu'après cette série d'opérations que la rotation selon un axe vertical est possible.

Selon une forme d'exécution encore préférée représentée plus en détails aux figures 6, on peut prévoir le placement d'une plinthe 9 au bord de l'ouvrage 2 à protéger. On procède de manière substantiellement similaire au placement de ladite lisse 5 en introduisant le bord supérieur de ladite plinthe 9 dans des taquets 16 prévus à cet effet sur chacun des supports ou montants 3 placés verticalement (figure 6a). On rabat à nouveau ensuite ladite plinthe 9 de façon à ce qu'elle s'appuie sur les supports ou montants 3 (figure 6b). L'espace entre la plinthe 9 et l'ouvrage à équiper de protections est tel qu'il n'est pas possible d'y glisser le pied.

On observe qu'un positionnement incorrect de la lisse ou de la plinthe, par exemple en prise uniquement sur les taquets supérieurs, assurera malgré tout l'autoblocage (autoverrouillage) des montants ou supports, même si le positionnement de la lisse ou plinthe dans l'axe longitudinal n'est pas correct.

Il est bien entendu que l'on peut envisager aisément le placement de plusieurs éléments de protection tels que décrits précédemment, afin de constituer une barrière de protection plus importante.

On peut éventuellement également envisager le placement de supports ou montants placés verticalement intermédiaires entre les supports ou montants d'extrémité, afin de renforcer encore tout le dispositif de protection.

## Revendications

1. Dispositif de protection (1) autobloquant de type garde-corps disposé sur un ouvrage (2), éventuellement de manière provisoire, comprenant au moins deux supports ou montants (3) avec deux extrémités chacun, qui seront placés selon un axe (β) essentiellement perpendiculaire par rapport au plan (α) de l'ouvrage à équiper de protections et qui seront fixés à celui-ci chacun à l'aide d'un élément de fixation (4), ce dispositif comprenant en outre au moins une lisse (5) qui assure une solidarisation entre les deux supports ou montants (3), **caractérisé en ce que** l'élément de fixation (4) présente une ouverture (6) qui est réalisée de manière qu'une extrémité (13) dudit support ou montant (3) possédant un embout (14) pénètre par l'intermédiaire dudit embout (14) dans ladite ouverture (6) selon une première direction (V1) et qu'elle ne puisse sortir de cette ouverture (6) et/ou se désolidariser de l'élément de fixation (4) après rotation autour d'un axe (β') parallèle à l'axe (β) substantiellement perpendiculaire au plan (α) de l'ouvrage vers une seconde direction (V2), ledit embout (14) présentant en section perpendiculaire à la première direction (V1) au moins une dimension (D1) moins importante qué la dimension (D2) obtenue en section perpendiculaire à la deuxième direction (V2).

2. Dispositif selon la revendication 1, **caractérisé en ce que** la lisse (5) est fixée aux supports ou montants (3) par des moyens permettant *la* solidarisation ***de ladite lisse et des supports ou montants (3)*** en empêchant la rotation ***desdits supports ou montants (3)*** autour de leur axe de rotation (β') et donc en empêchant l'embout des supports ou montants (3) de quitter l'élément de fixation (4) à l'intérieur duquel il est placé.

3. Dispositif selon la revendication 2,
**caractérisé en ce que** la lisse (5) est placée dans des taquets (15) disposés dans la partie supérieure des supports ou montants (3), lesdits taquets présentant une géométrie telle que la lisse n'est démontable qu'après soulèvement et rotation.

4. Dispositif selon l'une quelconque des revendications précédentes, **caractérisé en ce qu'**il comprend une plinthe (9) qui est placée entre lesdits deux supports ou montants (3) déjà fixés dans des taquets (16) disposés dans la partie inférieure des supports ou montants (3).

5. Procédé de montage d'un dispositif de protection (1) selon l'une quelconque des revendications précédentes, **caractérisé en ce que** l'on fixe, de préférence de manière permanente, au moins deux éléments de fixation (4) sur un ouvrage (2) à équiper de protections, **en ce que** l'on dispose dans une ouverture (6) prévue dans chacun des éléments de fixation (4) une extrémité (13) dudit support ou montant (3) en introduisant ladite extrémité (13) dans l'ouverture (6) de l'élément de fixation (4) selon une première direction (11), **en ce que** l'on effectue une rotation selon un axe de rotation vers une seconde direction (12), bloquant ainsi ledit support ou montant (3) dans l'élément de fixation (4), **en ce que** l'on accroche ensuite une lisse (5) assurant une solidarisation entre au moins deux supports ou montants (3) en empêchant la rotation desdits supports ou montants (3) et par conséquent leur démontage, et éventuellement **en ce que** l'on place une plinthe (9) directement au niveau de l'ouvrage (2) entre lesdits supports ou montants (3).

## Patentansprüche

1. Selbsthemmende Schutzvorrichtung (1) von dem Typ eines Schutzgeländers, welche an einem Bauwerk (2) aufgestellt ist, gegebenenfalls in provisorischer Weise, und welche mindestens zwei Träger oder Pfosten (3) umfasst, die jeweils zwei Enden aufweisen und die entlang einer Achse (β) angeordnet sind, welche im wesentlichen senkrecht zur Ebene (α) des mit Schutzvorrichtungen auszustattenden Bauwerkes verläuft, und die mit Hilfe von einem Befestigungselement (4) an das Bauwerk befestigt werden, wobei die Schutzvorrichtung ferner mindestens einen Geländerriegel (5) aufweist, der eine Verbindung zwischen den zwei Trägern oder Pfosten (3) gewährleistet, **dadurch gekennzeichnet, dass** das Befestigungselement (4) eine Öffnung (6) aufweist, die auf solche Weise bewerkstelligt wird, dass ein Ende (13) des Trägers oder Pfostens (3), das einen Ansatz (14) besitzt, mit diesem Ansatz (14) nach einer ersten Richtung (V₁) in die Öffnung (6) hineinragt und dass es nicht mehr aus dieser Öffnung (6) heraustreten kann und/oder sich von dem Befestigungselement (4) lostrennen kann, anschließend an eine Drehung um eine Achse (β'), die parallel zu der Achse (β) ist, welche im wesentlichen senkrecht zu der Ebene (α) des Bauwerkes verläuft, bis einer zweiten Richtung (V₂), wobei der Ansatz (14) in einem senkrechten Schnitt zu der ersten Richtung (V₁) mindestens eine Dimension (D1) aufweist, die weniger ausgeprägt ist als die Dimension (D2), die sich aus einem senkrechten Schnitt zu der zweiten Richtung (V₂) ergibt.

2. Vorrichtung gemäß Anspruch 1, **dadurch gekennzeichnet, dass** der Geländerriegel (5) an den Trägern oder Pfosten (3) über solche Hilfsmittel befestigt ist, die die Verbindung des Geländerriegel mit den Trägern oder Pfosten (3) erlauben durch die Verhinderung der Drehung der Träger oder Pfosten (3) um ihre Drehachse (β') und demzufolge durch die Verhinderung des Heraustretens des Ansatzes der Träger oder Pfosten (3) aus dem Befestigungselement (4), in dessen Inneres der Ansatz gebracht worden ist.

3. Vorrichtung gemäß Anspruch 2, **dadurch gekennzeichnet, dass** der Geländerriegel (5) in Anschläge (15) eingefügt wird, die in dem oberen Teil der Träger oder Pfosten (3) angeordnet sind, wobei die Anschläge (15) eine derartige Geometrie aufweisen, dass der Geländerriegel nur nach einem Anheben und einem Drehen abmontiert werden kann.

4. Vorrichtung gemäß irgendeinem der vorhergehenden Ansprüche, **dadurch gekennzeichnet, dass** sie eine Leiste (9) umfasst, die zwischen die zwei Träger oder Pfosten (3) angeordnet wird, die bereits in Anschläge (16) befestigt sind, welche an dem unteren Teil der Träger oder Pfosten (3) angeordnet sind.

5. Verfahren zum Montieren einer Schutzvorrichtung (1) entsprechend irgendeinem der vorhergehenden Ansprüche, **dadurch gekennzeichnet, dass** man mindestens zwei Befestigungselemente (4) an einem mit Schutzvorrichtungen zu versehenden Bauwerk befestigt, vorzugsweise in bleibender Weise, dass man in eine in jedem der Befestigungselemente (4) vorgesehene Öffnung (6) ein Ende (13) des Trägers oder Pfostens (3) anordnet, durch Einführung des Endes (13) in die Öffnung (6) des Befestigungselementes (4) nach einer ersten Richtung (11), dass man eine Drehung um eine Rotationsachse hin auf eine zweite Richtung (12) durchführt und auf diese Weise den Träger oder Pfosten (3) in dem Befestigungselement (4) blockiert, dass man alsdann einen Geländerriegel (5) aufhängt um die Verbindung zwischen wenigstens zwei der Träger oder Pfosten (3) dadurch zu gewährleisten, dass man die Drehung der Träger oder Pfosten (3) und demzufolge deren Demontage verhindert, und dass man gegebenenfalls eine Leiste(9) direkt auf das Bauwerk (2) zwischen den Trägern oder Pfosten (3) anordnet.

## Claims

1. A railing-type self-locking protective device (1) arranged on a structure (2), possibly temporarily, comprising at least two supports or posts (3) each having two ends, which will be arranged along a substantially perpendicular axis (β) relative to the structure plane (α) to be provided with protections and which will be each attached to the latter by means of an attachment element (4), said device additionally comprising at least a handrail (5) for ensuring interlocking between the two supports or posts (3), **characterized in that** the attachment element (4) has an opening (6) arranged so that one end (13) of said support or post (3) having a tip (14) enters said opening (6) by means of said tip (14) in one direction (V1) and is not able to get out of this opening (6) and/or separate from the attachment element (4) after rotation about an axis (β') parallel to the axis (β) substantially perpendicular to the structure plane (α) towards a second direction (V2), said tip (14) having in section perpendicular to the first direction (V1) at least one dimension (D1) smaller than the dimension (D2) achieved in section perpendicular to the second direction (V2).

2. The device according to claim 1, **characterized in that** the handrail (5) is attached to the supports or posts (3) with means allowing the interlocking of said handrail and of the supports or posts (3) preventing the rotation of said supports or posts (3) about their rotation axis (β') and thereby preventing the support or post (3) tip from leaving the attachment element (4) inside which it is arranged.

3. The device according to claim 2, **characterized in that** the handrail (5) is arranged in wedges (15) placed in the upper part of the supports or posts (3), said wedges having a geometry such that the handrail can be dismantled only after lifting and rotation.

4. The device according to any one of the preceding claims, **characterized in that** it comprises a skirting (9) which is arranged between said two supports or posts (3) already fixed in wedges (16) provided in the bottom part of the supports or posts (3).

5. A mounting method for a protective device (1) according to any one of the preceding claims, **characterized in that** at least two attachment elements (4) are fixed, preferably permanently, on a structure (2) to be provided with protections, **in that** an end (13) of said support or post (3) is arranged in an opening (6) provided in each of the attachment elements (4), by introducing said end (13) into the opening (6) of the attachment element (4) along a first direction (11), **in that** a rotation is carried out along a rotation axis towards a second direction (12), thereby locking said support or post (3) in the attachment element (4), **in that** subsequently a handrail (5) is connected, for ensuring interlocking between at least two supports or posts (3) so as to prevent the rotation of said supports or posts (3) and consequently their dismantling and optionally **in that** a skirting (9) is arranged directly on the structure (2) between said supports or posts (3).
